# EUROPÄISCHE PATENTSCHRIFT

(11) **EP 1 035 458 B1**
(45) Veröffentlichungstag und Bekanntmachung des Hinweises auf die Patenterteilung: **26.11.2003**
(21) Anmeldenummer: 99810205.7
(22) Anmeldetag: 08.03.1999
(51) Int. Cl.: G05D 16/20

(54) **Hydraulisches Regelgerät mit Ablaufsteuerung**
Hydraulic feedback device with meter-out control
Dispositif de contrôle hydraulique avec commande en secondaire

(43) Veröffentlichungstag der Anmeldung: 13.09.2000
(73) Patentinhaber: ALSTOM (Switzerland) Ltd, 5401 Baden (CH)
(72) Erfinder: Frey, Heinz, 5737 Menziken (CH); Ryser, Markus, 4573 Lohn-Ammannsegg (CH)

(56) Entgegenhaltungen:
- WO-A-97/32136
- DE-A- 4 426 152
- GÖTZ, WERNER: "Elektrohydraulische Proportional- und Regelungstechnik in Theorie und Praxis" 1989 , ROBERT BOSCH GMBH , STUTTGART, DE XP002111423 * Seite 21 *

## Beschreibung

Die Erfindung, wie sie im Patentanspruch dagelegt ist, bezieht sich auf ein hydraulisches Regelgerät mit Ablaufsteuerung.

### STAND DER TECHNIK

In hydraulischen Regel- und Steuergeräten mit Ablaufsteuerung wird der Steuerkolben in einer Steuerbüchse geführt. Der Steuerkolben wird dabei an dem Ende, welches in der Steuerbüchse geführt ist, mit Steuerkanten versehen, welche aus einer oder mehreren Einfräsungen bestehen und in der Mitte des Kolbens angeordnet sind. Der Steuerkolben steht somit über den Umfang in direktem Kontakt mit der Steuerbüchse. Diese Form der Steuerkanten des Steuerkolbens hat sich in der Hydraulik bewährt und wird praktisch überall standardmässig angewandt. Der Nachteil dieses Standes der Technik besteht darin, dass die Steuerbüchse durch die Reibung zwischen dem Steuerkolben und der Steuerbüchse mitgezogen oder gestossen werden kann. Dies hat dann negative Auswirkungen auf die Regelgüte zur Folge. Das Dokument WO 97/32136 zeigt ebenfalls einen relevanten Stand der Technik.

### DARSTELLUNG DER ERFINDUNG

Ziel der Erfindung ist es, die oben genannten Nachteile zu überwinden. Aufgabe der Erfindung ist es, einen Steuerkolben eines Regelgeräts mit Ablaufsteuerung zu schaffen, welcher sich reibungsfrei in der Steuerbüchse bewegt.
Erfindungsgemäss wird dies dadurch erreicht, dass die Steuerkante des Steuerkolbens an dem Ende, welches in der Steuerbüchse geführt ist, am Umfang zur Steuerbüchse hin durch eine Abschrägung gebildet ist.
Vorteilhaft bewegt sich der Steuerkolben in der Steuerbüchse reibungsfrei, da bei einer Abflusssteuerung immer eine Steuerkantenöffnung zur Steuerbüchse vorhanden sein muss.

### KURZE BESCHREIBUNG DER ZEICHNUNG

Die einzige Figur zeigt eine Ausführungsform eines Regelgerätes mit Ablaufsteuerung mit einem erfindungsgemässen Steuerkolben.

Es werden nur die für die Erfindung wesentlichen Elemente dargestellt.

### WEG ZUR AUSFÜHRUNG DER ERFINDUNG

Die einzige Figur zeigt ein Regelgerät 1 mit Ablaufsteuerung, wie es in seinem prinzipiellen Aufbau bekannt ist und welches zur Regelung eines Systemdrucks p_{sys} in einer Leitung 11 dient. Die Leitung 11 kann beispielsweise mit einem Ventil in einem Kraftwerk verbunden sein. Das Regelgerät 1 besteht aus einem Gehäuse 8, in welchem sich ein Steuerkolben 2 mit einer Feder 7, eine Steuerbüchse 3 und ein Kolben 5 mit einer Steuerfeder 6 befinden. Auf bekannte und hier nicht näher dargestellte Weise wird der Systemdruck p_{sys} in der Leitung 11 über den Steuerkolben 2, welcher von zwei Seiten über die Leitung 10 mit dem Pumpendruck pₚ versorgt wird, und ein Proportionalventil 9 geregelt. Durch einen entsprechenden Druck p_{sys} in der Leitung 11 wird die Steuerbüchse 3 und damit der Kolben 5 in Abhängigkeit von der Vorspannung der Steuerfeder 6 bewegt.

In der dargestellten Ausführungsform des Regelgeräts 1 mit Ablaufsteuerung ist der Steuerkolben 2 erfindungsgemäss mit einer Steuerkante 4 ausgeführt, welche an dem Steuerkolben 2 am Umfang zur Steuerbüchse 3 hin durch eine Abschrägung gebildet ist. Im Vergleich mit den bisher im Stand der Technik bekannten Steuerkolben, welche eine oder mehrere Einfräsungen in der Mitte des Kolbens aufweisen, ist der Steuerkolben 2 so ausgeführt, dass er die gleiche Verdrängung hat. Vorteilhaft reibt der Steuerkolben 2 durch diese Anordnung der Steuerkanten nicht an der Steuerbüchse 3, da immer eine Steuerkantenöffnung zwischen Steuerkolben 2 und Steuerbüchse 3 vorhanden sein muss. Somit kann die Steuerbüchse 3 nicht mitgerissen werden und eine verbesserte Regelgüte ist d Folge.

### BEZUGSZEICHEN

- **1**: Regelgerät mit Ablaufsteuerung
- **2**: Steuerkolben
- **3**: Steuerbüchse des Kolbens 5
- **4**: Steuerkante
- **5**: Kolben
- **6**: Steuerfeder des Kolbens 5
- **7**: Feder des Steuerkolbens 8
- **8**: Gehäuse
- **9**: Proportionalventil
- **10**: Leitung zur Pumpe
- **11**: Leitung zum System
- **12**: Ablaufleitung
- **13**: Blende zwischen Leitung 10 und 11
- **p**_{**P**}: Druck der Pumpe
- **p**_{**SYS**}: Systemdruck
- **T**: Tank

## Patentansprüche

1. Hydraulisches Regelgerät (1) mit Ablaufsteuerung, bestehend aus einem Steuerkolben (2), welche eine Steuerkante (4) aufweist, und einer Steuerbüchse (3), **dadurch gekennzeichnet, dass** die Steuerkante (4) des Steuerkolbens (2) an dem Ende, welches in der Steuerbüchse (3) geführt ist, am Umfang zur Steuerbüchse (3) hin durch eine Abschrägung gebildet ist.

## Claims

1. Hydraulic regulating apparatus (1) with outflow control, consisting of a control piston (2), which has a control edge (4), and of a control bush (3), **characterized in that** the control edge (4) of the control piston (2) is formed, at the end which is guided in the control bush (3), by a bevel towards the control bush (3) on the circumference.

## Revendications

1. Dispositif de contrôle hydraulique (1) avec commande séquentielle, se composant d'un piston de commande (2) qui présente une arête de commande (4) et d'une douille de commande (3),
**caractérisé en ce que**
l'arête de commande (4) du piston de commande (2) est formée, à l'extrémité qui est guidée dans la douille de commande (3), sur la périphérie en direction de la douille de commande (3), par une partie biseautée.
